# EUROPÄISCHE PATENTSCHRIFT

(11) **EP 0 925 128 B1**
(45) Veröffentlichungstag und Bekanntmachung des Hinweises auf die Patenterteilung: **02.11.2000**
(21) Anmeldenummer: 97944760.4
(22) Anmeldetag: 14.08.1997
(51) Int. Cl.: B21D 13/04, F01N 3/28

(54) **VERFAHREN UND VORRICHTUNGEN ZUM HERSTELLEN EINES METALLBLECHES MIT EINER WELLUNG UND EINER QUER DAZU LIEGENDEN MIKROSTRUKTUR**
METHOD AND DEVICE FOR MAKING A METAL CORRUGATED SHEET PROVIDED WITH A MICROSTRUCTURE TRANSVERSE TO THE CORRUGATION
PROCEDE ET DISPOSITIF DE FABRICATION D'UNE TOLE METALLIQUE ONDULEE PRESENTANT UNE MICROSTRUCTURE DANS LE SENS TRANSVERSAL DE L'ONDULATION

(30) Priorität: 06.09.1996 DE 19636367
(43) Veröffentlichungstag der Anmeldung: 30.06.1999
(73) Patentinhaber: Emitec Gesellschaft für Emissionstechnologie mbH, 53797 Lohmar (DE)
(72) Erfinder: BRÜCK, Rolf, D-51429 Bergisch Gladbach (DE)
(74) Vertreter: Kahlhöfer, Hermann, Dipl.-Phys.
(86) Internationale Anmeldenummer: EP9704469
(87) Internationale Veröffentlichungsnummer: WO9809745

(56) Entgegenhaltungen:
- WO-A-90/08249
- US-A- 4 888 972

## Beschreibung

Die vorliegende Erfindung betrifft ein Verfahren und eine Vorrichtung zum Herstellen eines Metallbleches mit einer Wellung, die eine erste vorgegebene Wellhöhe aufweist, wobei das Blech quer oder in einem Winkel zu der Welle eine Mikrostruktur mit einer zweiten, wesentlich kleineren Wellhöhe hat. Solche Metallbleche werden vor allem zu Wabenkörpern für katalytische Konverter verarbeitet, wie sie insbesondere in Abgasanlagen von Kraftfahrzeugen Einsatz finden. Jedoch ist die Erfindung nicht auf diese Anwendung beschränkt, da auch z. B. Anwendungen in Wärmetauschern möglich sind.

Einzelheiten zu der Form und den Vorteilen von solchen Mikrostrukturen sind z.B. in der WO 90/08249 oder der WO 96/09892 beschrieben. Wie schon im Stand der Technik wird unter einer Mikrostruktur in einem gewellten Blech eine Struktur verstanden, welche eine wesentlich geringere Höhe hat als die Wellung des Bleches. Insbesondere kann eine Mikrostruktur zu einer oder beiden Seiten aus einem Blech herausragen, und zwar beispielsweise um mindestens 15 µ oder um das 0,01 bis etwa 0,3fache der Wellhöhe des Metallbleches.

Gewellte Metallbleche werden im Stand der Technik im allgemeinen durch miteinander kämmende Wellwalzen hergestellt, die vorzugsweise eine Evolventenverzahnung oder eine ähnlich gestaltete Verzahnung aufweisen. Es sind jedoch auch andere Wellformen, z.B. Trapezform, Zickzackform etc., bekannt. In einem von Abgas durchströmten Wabenkörper, insbesondere in einem katalytischen Konverter, bewirken quer oder schräg zur Strömungsrichtung verlaufende Mikrostrukturen, sogenannte Transversalstrukturen (TS-Design), einen besseren Wärmeübergang zwischen Abgas und Wabenkörper und eine Verbesserung der Diffusionsvorgänge, die für die katalytische Effektivität des Wabenkörpers wichtig sind.

Im Stand der Technik ist daher vorgesehen, Mikrostrukturen in bestimmten Abständen in Strömungsrichtung hintereinander anzuordnen, insbesondere in Abständen von weniger als 20 mm, insbesondere von weniger als 10 mm.

Da die Mikrostrukturen im Verhältnis zur typischen Dicke von Blechen für Wabenkörper relativ klein waren, war man bisher davon ausgegangen, daß sie den weiteren Fertigungsprozeß nicht maßgeblich stören, so daß eine Verarbeitung in den üblichen Wellwalzen und im weiteren mit bekannten Herstellungsschritten zur Ausbildung eines Wabenkörpers erfolgte.

Es hat sich aber gezeigt, daß beim Wellen eines Bleches, welches schon Mikrostrukturen aufweist, diese Mikrostrukturen zum Teil wieder flachgedrückt werden, wobei dies zusätzlich noch, abhängig vom Spiel der Wellwalzen zueinander, unregelmäßig erfolgt. Bei dieser Art der Herstellung mußten die Mikrostrukturen zunächst mit einer größeren Wellhöhe hergestellt werden als im Endergebnis gewünscht war, um diesen Effekt auszugleichen. Die dabei auftretenden Kaltverformungen waren bei manchen Ausgangsmaterialien nur noch schwer ohne Schäden zu erreichen. Bei immer dünner werdenden Blechen und immer kleineren Wellhöhe verstärkt sich dieses Problem. Da inzwischen Wabenkörper mit z.B. 500 Zellen pro Inch² (cpsi) und mehr hergestellt werden sollen, wobei auch Bleche bis zu einer Dicke von unter 30 µm in Betracht gezogen werden, ergaben sich immer stärkere herstellungstechnische Schwierigkeiten.

Eine Vorrichtung nach dem Oberbegriff des Anspruchs 1 bzw. Ein Verfahren nach dem Oberbegriff des Anspruchs 9 ist aus der US-A-4 888 972 bekannt.

Aufgabe der vorliegenden Erfindung ist es, ein Herstellungsverfahren und eine entsprechende Vorrichtung zu schaffen, mit denen gewellte Metallbleche mit quer oder schräg zur Wellung laufenden Mikrostrukturen wirtschaftlich und ohne unzulässige Kaltverformung hergestellt werden können.

Zur Lösung dieser Aufgabe dient eine Vorrichtung gemäß dem Anspruch 1 sowie ein Verfahren gemäß dem Anspruch 9. Vorteilhafte Ausgestaltungen sind in den jeweils abhängigen Ansprüchen angegeben.

Die erfindungsgemäße Vorrichtung zum Herstellen eines Metallbleches mit einer Wellung, die eine erste vorgegebene Wellhöhe aufweist, wobei das Blech quer oder in einem Winkel zu der Wellung eine Mikrostruktur mit einer zweiten, wesentlich kleineren Wellhöhe aufweist, enthält eine Einrichtung zur Erzeugung der Mikrostruktur, ein Paar miteinander kämmende Wellwalzen, welche hinter der Einrichtung zur Erzeugung der Mikrostruktur angeordnet sind, wobei die Wellwalzen an ihren Außenflächen Aussparungen aufweisen, die passend angeordnet und/oder genügend groß für die Aufnahme der Mikrostrukturen sind, so daß die Mikrostrukturen beim Wellen des Metallbleches nicht von den Wellwalzen verformt werden. Obwohl die Herstellung eines solchen Wellwalzenpaares insbesondere für schräg verlaufende Mikrostrukturen relativ aufwendig ist, ergibt sich doch der entscheidende Vorteil, daß Mikrostrukturen mit exakt definierter und überall gleichbleibender Höhe hergestellt werden können, ohne daß zunächst eine sehr starke Kaltverformung stattfinden muß, die später wieder teilweise durch den Wellvorgang flachgedrückt wird. Eine solche Vorrichtung kann daher insbesondere auch für die Herstellung von Mikrostrukturen in gewellten Blechlagen einer Dicke von z.B. 25 bis 50 µm problemlos angewendet werden.

Typischerweise werden Wellwalzen mit einer Art Evolventenverzahnung verwendet, wobei die Erfindung aber nicht auf diese Art von Walzen beschränkt ist. Im allgemeinen haben alle Arten von Wellwalzen ein gewisses Spiel zueinander, wodurch an den Flanken und/oder auf den Kuppen der Zähne bzw. in den Zwischenräumen zwischen den Zähnen während des Produktionsprozesses nur schwer reproduzierbare Abstände auftreten können. Bei den erfindungsgemäß mit Aussparungen versehenen Wellwalzen hat dieses Spiel keinerlei Einfluß auf die Höhe der Mikrostrukturen.

Besonders einfach ist es, die Aussparungen in Form von Nuten zu gestalten, die in ihrer Breite und Tiefe mindestens der Breite bzw. Höhe der Mikrostrukturen entsprechen sollten. Es ist aber auch möglich, die Mikrostrukturen durch geeignet verformte Nuten ggf. nochmals nachzuformen.

Wichtig bei der erfindungsgemäßen Vorrichtung ist es auch, daß die Einrichtung zur Erzeugung der Mikrostruktur und die Wellwalzen so zueinander justierbar sind, daß die erzeugten Mikrostrukturen immer in Aussparungen der Wellwalzen treffen. Dies läßt sich am einfachsten durch eine sehr nahe räumliche Anordnung erreichen, kann jedoch auch durch geeignete Justiervorrichtungen bei größeren Abständen erreicht werden.

Typischerweise werden Wabenkörper aus abwechselnden Lagen von glatten und gewellten Blechen oder aus abwechselnden Lagen unterschiedlich gewellter Bleche gebildet, wobei verschiedene Bauformen bekannt sind, beispielsweise spiralförmig gewickelte, s-förmig verschlungene oder nach Art einer Evolvente verschlungene Blechlagen.

Sollen solche aufeinanderliegenden Blechlagen miteinander verlötet werden, so können die Mikrostrukturen je nach ihrer Höhe u.U. zu störenden Abständen zwischen den Blechlagen führen. Die durch die Mikrostrukturen entstehenden Spalte zwischen benachbarten Blechlagen lassen ab einer bestimmten Größe sich nur schwer durch Lot überbrücken, weshalb Mikrostrukturen auf den Wellenbergen auf beiden Seiten der gewellten Blechlagen manchmal unerwünscht sein können. Für diesen Fall sieht eine besondere Ausführungsform der erfindungsgemäßen Vorrichtung vor, daß den Wellwalzen mindestens eine Glättungseinrichtung nachgeordnet ist, die die Mikrostrukturen auf den Wellenbergen des gewellten Bleches einseitig oder beidseitig wieder flachdrücken kann. Eine solche Vorrichtung kann beispielsweise eine Wellwalze mit Aussparungen sein, die gegen eine flache Walze läuft. Auf diese Weise werden nur Mikrostrukturen auf den Wellenbergen flachgedrückt, wo sie ohnehin keinen Einfluß auf die später in dem Wabenkörper fließende Strömung haben würden, wodurch sich die Anbindung mittels Lotes wesentlich vereinfacht. Die übrigen Mikrostrukturen bleiben unverändert und können ihre vorgesehene Funktion ohne weitere Störung des Produktionsablaufes erfüllen.

Alternativ ist es auch möglich, statt Wellwalzen und dahinter angeordneter Glättungseinrichtung spezielle Wellwalzen zu verwenden, die in ihren Wellentälern keine Aussparungen aufweisen, so daß dort die Mikrostrukturen flachgedrückt werden können. Dies läßt sich besonders gut dann erreichen, wenn die Wellwalzen nur ein geringes Spiel zwischen gegenüberliegenden Wellentälern und Wellenbergen haben.

Das erfindungsgemäße Verfahren zum Herstellen eines Metallbleches mit einer Wellung und einer Mikrostruktur weist die folgenden Schritte auf:
a) Erzeugen der Mikrostruktur in einem zunächst ungewellten Metallblech;
b) Zuführen des Metallbleches zu einem Paar miteinander kämmender Wellwalzen, welche in bezug auf die Mikrostrukturen lagerichtig angeordnete Aussparungen zur Aufnahme der Mikrostrukturen aufweisen;
c) Wellung des Blechbandes ohne Flachdrücken der Mikrostrukturen.

Wie oben erläutert entstehen durch diese Vorgehensweise definierte Mikrostrukturen, welche nach ihrer Entstehung nicht mehr verformt werden und daher sehr definiert und reproduzierbar hergestellt werden können. Zur Vermeidung von Spalten zwischen aneinanderliegenden Blechlagen, die miteinander verlötet werden sollen, können die Mikrostrukturen auf den Wellenbergen auf mindestens einer der beiden Seiten in den Wellwalzen oder in einer anschließenden Glättungseinrichtung flachgedrückt werden.

Bevorzugte Ausführungsbeispiele der Erfindung und ihre Vorteile werden im folgenden noch anhand der Zeichnung näher erläutert. Es zeigen:
- Fig. 1: schematisch eine erfindungsgemäße Wellvorrichtung und
- Fig. 2: schematisch den erfindungsgemäßen Produktionsablauf

In Fig. 1 ist das Herzstück der vorliegenden Erfindung, nämlich eine Welleinrichtung für Metallbleche dargestellt. Ein Metallblech 1, was bereits in einer Einrichtung zur Erzeugung von Mikrostrukturen mit nach unten weisenden Mikrostrukturen 6 und mit nach oben weisenden Mikrostrukturen 7 versehen wurde, wird einem Paar Wellwalzen 3a, 3b zugeführt. Diese Wellwalzen weisen an Ihrer Oberfläche Aussparungen 8 auf, die insbesondere in Form von Nuten ausgeführt sind. Diese Aussparungen 8, von denen in der Zeichnung nur eine gezeigt ist, nehmen die vorher erzeugten Mikrostrukturen 6, 7 auf, so daß sie beim Wellen des Bleches durch den Wellvorgang nicht beeinflußt werden. Es entsteht dadurch ein mit einer ersten Wellhöhe A gewelltes Blech, welches Wellenberge 9, 10 an der Ober- und Unterseite aufweist. Die Mikrostrukturen 6, 7 sind in ihrer Höhe B wesentlich kleiner als die erste Wellhöhe A des gewellten Metallbleches 1.

In Fig. 2 ist schematisch der Produktionsablauf für die Herstellung eines gewellten Bleches mit Mikrostrukturen dargestellt. Das Metallblech 1 läuft zunächst durch eine Einrichtung 2a, 2b zur Erzeugung der Mikrostruktur, wie sie aus dem Stand der Technik bekannt ist. Insbesondere kann es sich um zylindrische Walzen mit entsprechenden Oberflächenstrukturen oder um einzelne aneinandergereite schmale Scheiben handeln, die durch Kaltverformung die Mikrostruktur auf das Metallblech 1 aufbringen. Dieses wird dann einem Paar Wellwalzen 3a, 3b zugeführt, wie sie näher in Fig. 1 dargestellt sind. Für den Fall, daß die Mikrostrukturen auf den Wellenbergen 9, 10 des gewellten Metallbleches 1 unerwünscht sind, können diese durch Glättungseinrichtungen 4a, 4b bzw. 5a, 5b geglättet werden. Solche Glättungseinrichtungen bestehen beispielsweise aus einer zylindrischen Walze 4a bzw. 5b mit glatter Oberfläche, die gegen eine Wellwalze 4b bzw. 5a läuft, wobei diese Wellwalzen vorzugsweise ebensolche Aussparungen aufweisen, wie die zur Herstellung der Wellung benutzten.

So hergestellte mit Mikrostrukturen versehene gewellte Metallbleche können insbesondere für Wabenkörper in Abgasanlagen Verwendung finden. Sie erhöhen den Wärmeübergang zwischen dem Wabenkörper und einem hindurchströmenden Fluid und beschleunigen Diffusionsvorgänge, was insbesondere für die Effektivität eines katalytischen Konverters von Vorteil ist.

### Bezugszeichenliste

- 1: Metallblech
- 2a,2b: Einrichtung zur Erzeugung der Mikrostruktur
- 3a,3b: Paar Wellwalzen
- 4a,4b: Glättungseinrichtung unten
- 5a,5b: Glättungseinrichtung oben
- 6: nach unten vorstehende Mikrostruktur
- 7: nach oben vorstehende Mikrostruktur
- 8: Aussparung, Nut in der Wellwalze
- 9: Wellenkamm unten
- 10: Wellenkamm oben
- A: Amplitude der Wellung

## Patentansprüche

1. Vorrichtung zum Herstellen eines Metallbleches (1) mit einer Wellung, die eine erste vorgegebene Wellhöhe (A) aufweist, wobei das Blech (1) quer oder in einem Winkel zu der Wellung eine Mikrostruktur (6, 7) mit einer zweiten, wesentlich kleineren Wellhöhe (B) aufweist, wobei die Vorrichtung
eine Einrichtung (2a, 2b) zur Erzeugung der Mikrostruktur (6, 7) und ein Paar miteinander kämmende Wellwalzen (3a, 3b), welche hinter der Einrichtung (2a, 2b) zur Erzeugung der Mikrostruktur angeordnet sind, aufweist, dadurch gekennzeichnet,
daß die Wellwalzen (3a, 3b) an ihren Außenflächen Aussparungen (8) aufweisen, die passend angeordnet und genügend groß für die Aufnahme der Mikrostrukturen (6, 7) sind, so daß die Mikrostrukturen (6, 7) beim Wellen des Metallbleches (1) nicht von den Wellwalzen (3a, 3b) verformt werden.

2. Vorrichtung nach Anspruch 1, dadurch gekennzeichnet, daß die Wellwalzen (3a, 3b) eine Verzahnung ähnlich einer Evolventenverzahnung aufweisen.

3. Vorrichtung nach Anspruch 1 oder 2, dadurch gekennzeichnet, daß die Wellwalzen (3a, 3b) in Umfangsrichtung oder schräg dazu verlaufende Nuten (8) als Aussparungen aufweisen, die in Ihrer Breite und Tiefe mindestens der Breite bzw. Höhe der Mikrostrukturen (6, 7) entsprechen.

4. Vorrichtung nach Anspruch 1, 2 oder 3, dadurch gekennzeichnet, daß die Einrichtung (2a, 2b) zur Erzeugung der Mikrostruktur und die Wellwalzen (3a, 3b) so zueinander justierbar sind, daß die erzeugten Mikrostrukturen (6, 7) immer in Aussparungen (8) der Wellwalzen (3a, 3b) treffen.

5. Vorrichtung nach einem der vorhergehenden Ansprüche, dadurch gekennzeichnet, daß den Wellwalzen (3a, 3b) mindestens eine Glättungseinrichtung (4a, 4b; 5a, 5b) nachgeordnet ist, die die Mikrostrukturen auf den Wellenbergen (9, 10) des gewellten Metallbleches (1) einseitig oder beidseitig wieder flachdrücken kann.

6. Vorrichtung nach Anspruch 5, dadurch gekennzeichnet, daß die Glättungseinrichtung eine Wellwalze (4b; 5a) mit Aussparungen und eine dagegen laufende flache Walze (4a; 5b) aufweist.

7. Vorrichtung nach einem der Ansprüche 1 bis 4, dadurch gekennzeichnet, daß die Wellwalzen (3a, 3b) in ihren Wellentälern keine Aussparungen (8) aufweisen, so daß dort die Mikrostrukturen (6, 7) flachgedrückt werden können.

8. Vorrichtung nach Anspruch 7, dadurch gekennzeichnet, daß die Wellwalzen (3a, 3b) ein geringes Spiel zwischen gegenüberliegenden Wellentälern und Wellenbergen haben.

9. Verfahren zum Herstellen eines Metallbleches (1) mit einer Wellung, die eine erste vorgegebene Wellhöhe (A) aufweist, wobei das Metallblech (1) quer oder in einem Winkel zu der Wellung eine Mikrostruktur (6, 7) mit einer zweiten, wesentlich kleineren Wellhöhe (B) aufweist, mit folgenden Verfahrensschritten:
Erzeugen der Mikrostruktur (6, 7) in einem zunächst ungewellten Metallblech (1);
Zuführen des Metallbleches (1) zu einem Paar miteinander kämmender Wellwalzen (3a, 3b) ;
Wellung des Blechbandes (1),
dadurch gekennzeichnet,
daß die Wellwalzen (3a, 3b) in Bezug auf die Mikrostrukturen (6, 7) lagerichtig angeordnete Aussparungen (8) zur Aufnahme der Mikrostrukturen (6, 7) aufweisen, so daß die Wellung des Blechbandes (1) ohne Flachdrücken der Mikrostrukturen (6, 7) erfolgt.

10. Verfahren nach Anspruch 9, dadurch gekennzeichnet, daß anschließend ein Flachdrücken der Mikrostrukturen (6, 7) auf den Wellenbergen (9, 10) auf mindestens einer der beiden Seiten des Metallbleches (1) erfolgt.

## Claims

1. Apparatus for producing a metal sheet (1) having a corrugation which has a first predetermined corrugation height (A), wherein the sheet (1) has transversely or at an angle to the corrugation a microstructure (6, 7) with a second substantially smaller corrugation height (B), wherein the apparatus has a device (2a, 2b) for producing the microstructure (6, 7) and a pair of corrugating rollers (3a, 3b) which mesh with each other and which are arranged downstream of the device (2a, 2b) for producing the microstructure, characterised in that the corrugating rollers (3a, 3b) have at their outside surfaces recesses (8) which are suitably arranged and are sufficiently large for receiving the microstructures (6, 7) so that in the operation of corrugating the metal sheet (1) the microstructures (6, 7) are not deformed by the corrugating rollers (3a, 3b).

2. Apparatus according to claim 1 characterised in that the corrugating rollers (3a, 3b) have a tooth arrangement similar to an involute tooth arrangement.

3. Apparatus according to claim 1 or claim 2 characterised in that the corrugating rollers (3a, 3b) have as recesses grooves (8) which extend in the peripheral direction or inclinedly with respect thereto and which correspond in their width and depth at least to the width and height respectively of the microstructures (6, 7).

4. Apparatus according to claim 1, claim 2, or claim 3 characterised in that the device (2a, 2b) for producing the microstructure and the corrugating rollers (3a, 3b) are adjustable relative to each other in such a way that the microstructures produced (6, 7) always go into recesses (8) in the corrugating rollers (3a, 3b).

5. Apparatus according to one of the preceding claims characterised in that arranged downstream of the corrugating rollers (3a, 3b) is at least one smoothing device (4a, 4b; 5a, 5b) which can press the microstructures on the corrugation peaks (9, 10) of the corrugated metal sheet (1) flat again at one or both sides.

6. Apparatus according to claim 5 characterised in that the smoothing device has a corrugating roller (4b; 5a) with recesses and a flat roller (4a; 5b) which runs thereagainst.

7. Apparatus according to one of claims 1 to 4 characterised in that the corrugating rollers (3a, 3b) do not have any recesses (8) in their corrugation troughs so that there the microstructures (6, 7) can be pressed flat.

8. Apparatus according to claim 7 characterised in that the corrugating rollers (3a, 3b) have a small clearance between oppositely disposed corrugation troughs and corrugation peaks.

9. A process for producing a metal sheet (1) having a corrugation which has a first predetermined corrugation height (A), wherein the metal sheet (1) has transversely or at an angle to the corrugation a microstructure (6, 7) with a second substantially smaller corrugation height (B), comprising the following process steps:
producing the microstructure (6, 7) in an initially uncorrugated metal sheet (1);
feeding the metal sheet (1) to a pair of corrugating rollers (3a, 3b) which mesh with each other, and
corrugating the sheet strip (1),
characterised in that the corrugating rollers (3a, 3b) have recesses (8) which are arranged in the correct position in relation to the microstructures (6, 7) for receiving the microstructures (6, 7), so that corrugating of the sheet strip (1) is effected without pressing the microstructures (6, 7) flat.

10. A process according to claim 9 characterised in that an operation of pressing the microstructures (6, 7) flat is then effected on the corrugation peaks (9, 10) on at least one of the two sides of the metal sheet (1).

## Revendications

1. Dispositif destiné à la fabrication d'une tôle métallique (1) avec une ondulation qui présente une première hauteur d'ondulation (A) prédéterminée, la tôle (1) présentant transversalement ou en un angle par rapport à l'ondulation une microstructure (6, 7) avec une deuxième hauteur d'ondulation (B) sensiblement plus petite, le dispositif présentant un arrangement (2a, 2b) pour la génération de la microstructure (6, 7) et une paire de rouleaux d'ondulation (3a, 3b) s'engrenant qui sont agencés derrière l'arrangement (2a, 2b) pour la génération de la microstructure, caractérisé en ce que les rouleaux d'ondulation (3a, 3b) présentent des évidements (8) à leurs surfaces extérieures qui sont agencés de manière appropriée et sont assez grands pour recevoir les microstructures (6, 7) afin que les microstructures (6, 7) ne soient pas déformées par les rouleaux d'ondulation (3a, 3b) lors de l'ondulation de la tôle métallique (1).

2. Dispositif selon la revendication 1, caractérisé en ce que les rouleaux d'ondulation (3a, 3b) présentent un engrenage semblable à un engrenage à développante.

3. Dispositif selon la revendication 1 ou 2, caractérisé en ce que les rouleaux d'ondulation (3a, 3b) présentent des rainures (8) comme évidements s'étendant en direction périphérique ou obliquement à celle-ci qui dans leur largeur et leur profondeur correspondent au moins à la largeur, respectivement à la hauteur des microstructures (6, 7).

4. Dispositif selon la revendication 1, 2 ou 3, caractérisé en ce que l'arrangement (2a, 2b) pour la génération de la microstructure et les rouleaux d'ondulation (3a, 3b) peuvent être ajustés de telle manière les uns par rapport aux autres que les microstructures générées (6, 7) rencontrent toujours des évidements (8) des rouleaux d'ondulation (3a, 3b).

5. Dispositif selon l'une des revendications précédentes, caractérisé en ce que les rouleaux d'ondulation (3a, 3b) sont suivis d'au moins un arrangement à lissage (4a, 4b ; 5a, 5b), qui peut aplatir d'un coté ou de deux cotés les microstructures sur les crêtes des ondulations (9, 10) de la tôle ondulée (1)

6. Dispositif selon la revendication 5, caractérisé en ce que l'arrangement de lissage présente un rouleau d'ondulation (4a ; 5a) avec des évidements et un rouleau plat (4a; 4b) courant contre celui-ci.

7. Dispositif selon l'une des revendications 1 à 4, caractérisé en ce que les rouleaux d'ondulation (3a, 3b) ne présentent pas d'évidements (8) dans leurs creux d'ondulation, de sorte que les microstructures (6, 7) puissent y être aplaties.

8. Dispositif selon la revendication 7, caractérisé en ce que les rouleaux d'ondulation (3a, 3b) ont un jeu faible entre des creux d'ondulations et des crêtes d'ondulations opposés.

9. Procédé destiné à la fabrication d'une tôle métallique (1) avec une ondulation qui présente une première hauteur d'ondulation (A) prédéterminée, la tôle métallique (1) présentant transversalement ou en un angle par rapport à l'ondulation une microstructure (6, 7) avec une deuxième hauteur d'ondulation (B) sensiblement plus petite, avec des étapes de procédé les suivantes :
génération de la microstructure (6, 7) dans une tôle métallique (1) pas encore ondulée ;
amenée de la tôle métallique ( 1 ) à une paire de rouleaux d'ondulation (3a, 3b) s'engrenant ;
ondulation du ruban de tôle (1),
caractérisé en ce que les rouleaux d'ondulation (3a, 3b) présentent des évidements (8) agencés en position appropriée par rapport aux microstructures (6, 7) pour recevoir les microstructures (6, 7), de sorte que l'ondulation du ruban de tôle (1) s'effectue sans aplatir les microstructures (6, 7).

10. Procédé selon la revendication 9, caractérisé en ce qu'ensuite un aplatissement des microstructures (6, 7) est effectué sur les crêtes des ondulations (9, 10) sur au moins un des deux cotés de la tôle métallique (1).
